# EUROPÄISCHE PATENTSCHRIFT

(11) **EP 0 986 130 B1**
(45) Veröffentlichungstag und Bekanntmachung des Hinweises auf die Patenterteilung: **04.08.2004**
(21) Anmeldenummer: 99117720.5
(22) Anmeldetag: 08.09.1999
(51) Int. Cl.: H01Q 1/24, H01Q 1/36, H01Q 9/28, H01Q 1/38

(54) **Antenne für funkbetriebene Kommunikationsendgeräte**
Antenna for wireless communication terminal device
Antenne pour terminaux de radiocommunication sans fil

(30) Priorität: 08.09.1998 DE 19841011
(43) Veröffentlichungstag der Anmeldung: 15.03.2000
(73) Patentinhaber: SIEMENS AKTIENGESELLSCHAFT, 80333 München (DE)
(72) Erfinder: Huber, Stefan, 80798 München (DE); Weinberger, Martin, Dr., 81373 München (DE)

(56) Entgegenhaltungen:
- EP-A- 0 746 054
- WO-A-96/38882
- WO-A-98/39817
- US-A- 4 401 988
- US-A- 5 075 691
- US-A- 5 764 190

## Beschreibung

Die vorliegende Erfindung betrifft eine Antenne nach dem Oberbegriff des Anpruchs 1.

In Hinsicht auf die Entwicklung in der Mobilfunktechnologie werden Antennen benötigt, welche in der Lage sind mehrere Frequenzbänder gleichzeitig abzudecken. Außerdem verlangt der Markt nach immer kleineren und billigeren Mobilfunkgeräten. Deswegen sind Antennen gefordert, die einen geringen Platzbedarf haben, problemlos für eine Funktion in mehreren Frequenzbändern oder einem breitbandigen Frequenzbereich auslegbar und billig und reproduzierbar herstellbar sind.

Die bisherigen Konzepte, wie z. B. die Helix-Drahtantennen oder die Mikrostreifenleitungsantennen haben alle den Nachteil, daß sie entweder einen zu hohen Platzbedarf haben oder die Abstimmbarkeit bei einer Multiband-Funktion nicht ohne weiteres möglich ist.

Aus der EP-A-0 746 054 ist zwar eine Antennenanordnung gemäß dem Oberbegriff bekannt, jedoch weist diese Antenne keine Multibandfähigkeit auf.

Aufgabe der vorliegenden Erfindung ist es, eine Antenne der eingangs genannten Art anzugeben, die einen geringen Platzbedarf aufweist, für mehrere Frequenzbänder auslegbar ist und billig herstellbar ist.

Diese Aufgabe wird für die eingangs genannte Antenne dadurch gelöst, daß die einzelnen Antennenstrukturen zur Ausbildung eines Strahlers geformt sind.

Die erfindungsgemäße Antenne ist leicht und billig herstellbar, erfordert einen geringen Platzbedarf und ist problemlos für eine Funktion in mehreren Frequenzbändern oder in einem breitbandigen Frequenzbereich auslegbar.

Im Gegensatz zu der aus EP-A-0 746 054 bekannten Antennenanordnung, bei der sich jeweils Strahlungsstrukturen und Koppelerstrukturen auf den einzelnen Lagen abwechseln und welche keine Multibandfähigkeit aufweist, weist jede einzelne Lage eine unterschiedlichen Strahlungsstruktur auf, so dass auf einfache Art und Weise eine Multibandfähigkeit hergestellt werden kann.

Aus der US-A-5 075 691 ist eine laminar aufgebaute Multibandantenne bekannt. Diese Multibandantenne besteht aber aus einer nicht selbst strahlenden kapazitiven Koppelvorrichtung, welche verschiedene Resonatoren/Antennen anregt. Beim Anmeldungsgegenstand ist bereits die Koppelvorrichtung ein Strahler, wobei die Verkoppelung durch E- und H-Felder erfolgt. Im Gegensatz zum Anmeldungsgegenstand befinden sich alle Strahlungselemente in einer Ebene.

Weitere zweckmäßige Ausgestaltungen der erfindungsgemäßen Antenne ergeben sich aus den Unteransprüchen sowie aus einer nachfolgenden Beschreibung von Ausführungsbeispielen anhand der Zeichnung.

In der Zeichnung zeigen
Figur 1 bis Figur 8 mögliche Ausgestaltungen der einzelnen Antennenstrukturen,
Figur 9A bis Figur 9D und Figur 10 den beispielhaften Aufbau einer mehrlagigen Antenne, und
Figuren 11A bis 11D und Figur 12 einen anderen beispielhaften Aufbau einer weiteren mehrlagigen Antenne.

Die einzelnen Antennenstrukturen entstehen durch unterschiedlich ausgebildete Leiterbahnen in den verschiedenen Lagen der mehrlagigen Leiterplatte. Dabei können die Antennenstrukturen, die in den Figuren 1 bis 8 beispielhaft gezeigte Formen, aber auch darüber hinausgehende Formen, annehmen. Vorzugsweise hat die Leiterbahn die Form eines Mäanders, einer Schlangenlinie oder die Form eines Stabes. Die Leiterbahnen können sich auch wie in den Figuren 5 und 6 gezeigt ist, verzweigen und an unterschiedlichen Punkten B bis N1, welche in einer Ebene liegen, enden. Weiterhin ist es möglich, daß in einer Lage jeweils mehrere eine Antenne bildende Leiterbahn nebeneinander angeordnet sind.

In den Figuren 9A bis 10 ist eine vierlagige Antenne gemäß der vorliegenden Erfindung dargestellt. In den Figuren 9A bis 9D sind die einzelnen Antennenstrukturen in den vier Lagen dargestellt. Figur 10 zeigt einen schematischen Querschnitt durch diese vierlagige Antenne. Es ist zu erkennen, daß sich zwei Lagen innerhalb der mehrlagigen Leiterplatte und zwei Lagen außerhalb der mehrlagigen Leiterplatte befinden.

Es sollen an dieser Stelle noch einige allgemeine Bemerkungen zu der erfindungsgemäßen Antenne gemacht werden. Die hier vorgestellte mehrlagige Multiband-Antenne besteht aus einer oder mehreren mehrlagigen Leiterplatten. Das Material, aus dem eine dieser Leiterplatten besteht, ist frei wählbar, sollte aber hochfrequenztauglich sein. Es kann im besonderen Fall auch biegsames flexibles Material sein. Auf jeder Lage kann eine Leiterbahn strukturiert sein, die einen Strahler oder ein anderes beliebiges elektrisches Element darstellt.

Die Antenne besteht aus mehr als zwei Lagen, also mindestens aus drei Lagen. Von diesen Lagen liegt mindestens eine innerhalb des Materials. Die Lagen sind vorzugsweise, aber nicht zwingend, parallel zueinander. Sie können jede beliebige Position zueinander einnehmen. Die Lagen können an jeder beliebigen Position der Leiterplatte liegen und jede beliebige auch unterschiedliche Dicke besitzen. Es sind also auch Lagen auf den Stirnseiten und auf den Längsseiten möglich. Weiterhin sind auch schiefe Lagen möglich.

Vorzugsweise besitzt nur eine Leiterbahn (ein Strahler) auf einer Lage einen Speisepunkt. Dieser Speisepunkt wird über ein Kontaktelement mit der HF-Baugruppe des Kommunikationsendgerätes verbundenn.

Alle anderen Strahler werden vorzugsweise durch Kopplung angeregt. Es können sich auch zwei oder mehrere Strahler auf einer Lage befinden.

Es können sich aber auch eine oder mehrere direkte elektrische Verbindungen zwischen einem oder mehreren Strahlern auf verschiedenen Lagen mittels Durchkontaktierung oder Kontaktierung über eine Seitenfläche an jedem beliebigen Punkt hergestellt werden.
Ein derartiges Beispiel mit einer Durchkontaktierung ist in den Figuren 11A bis 11D und 12 gezeigt. Hierbei handelt es sich um eine vierlagige Multibandantenne, deren Antennenstrukturen dem in den Figuren 9A bis 9D und Figur 10 gezeigtem Ausführungsbeispiel entsprechen. Zum Unterschied zu dem vorher beschriebenen Ausführungsbeispiel sind bei diesem Ausführungsbeispiel die in Figur 11A und Figur 11C gezeichneten Lagen mittels einer Durchkontaktierung, wie in Figur 12 zu erkennen ist, miteinander verbunden.

## Patentansprüche

1. Antenne für funkbetriebene Kommunikationsendgeräte, bestehend aus Antennenstrukturen, die jeweils von einer auf unterschiedlichen Lagen einer mehrlagigen Leiterplatte befindlichen, eine beliebige Form aufweisende Leiterbahn gebildet werden, **dadurch gekennzeichnet, daß** auf jeder Lage der mehrlagigen Leiterplatte eine unterschiedlich geformte Antennenstruktur zur Ausbildung einer Multiband-Antenne appliziert ist.

2. Antenne nach Anspruch 1, **dadurch gekennzeichnet, daß** die mehrlagige Leiterplatte aus einer oder mehreren mehrlagigen Leiterplatten besteht, wobei die einzelne Leiterplatte mindestens drei Lagen aufweist.

3. Antenne nach einem der Ansprüche 1 oder 2, **dadurch gekennzeichnet, daß** die einzelnen Lagen beliebige Positionen zueinander einnehmen.

4. Antenne nach einem der Ansprüche 1 bis 3, **dadurch gekennzeichnet, daß** die einzelnen die Antennenstruktur bildenden Leiterbahnen unterschiedliche Dicke aufweisen.

5. Antenne nach Anspruch 1 bis 4, **dadurch gekennzeichnet, daß** sich auf den einzelnen Lagen jeweils eine oder mehrere Leiterbahnen befinden.

6. Antenne nach einem der vorhergehenden Ansprüche, **dadurch gekennzeichnet, daß** die einzelne Leiterbahnen an einem oder mehreren vorgegebenen Punkten beginnen und an einem oder mehreren vorgegebenen Punkten in derselben Ebene enden.

7. Antenne nach einem der vorhergehenden Ansprüche, **dadurch gekennzeichnet, daß** eine oder mehrere der Antennenstrukturen einen Speisepunkt aufweisen, der über ein Kontaktelement mit der HF-Baugruppe des Kommunikationsendgerätes verbunden ist.

8. Antenne nach einem der vorhergehenden Ansprüche, **dadurch gekennzeichnet , daß** eine oder mehrere direkte elektrische Verbindungen zwischen einer oder mehreren Antennenstrukturen auf verschiedenen Lagen vorgesehen sind.

9. Antenne nach einem der vorhergehenden Ansprüche, **dadurch gekennzeichnet, daß** die Antenne in der HF-Baugruppe des Kommunikationsendgerätes integriert ist.

## Claims

1. Antenna for radio communication terminals, consisting of antenna structures each of which is formed from a conductor track located on different layers of a multi-layer circuit board and with any given form
**characterized in that**
a differently formed antenna structure is applied on each layer of the multilayer circuit board, to form a multiband antenna.

2. Antenna according to Claim 1, **characterized in that** the multilayer circuit board consists of one or more multilayer circuit boards, with the individual circuit board featuring at least three layers.

3. Antenna according to one of Claims 1 or 2, **characterized in that** the individual layers can assume any given positions relative to each other.

4. Antenna according to one of the Claims 1 to 3, **characterized in that** the individual conductor tracks forming the antenna structure are of different thicknesses.

5. Antenna according to Claim 1 to 4, **characterized in that** there are one or more conductor tracks on each of the individual layers in each case.

6. Antenna according to one of the previous claims, **characterized in that** the individual conductor tracks begin at one or more specified points and end at one or more specified points in the same layer.

7. Antenna according to one of the previous claims, **characterized in that** one or more of the antenna structures features a feed point which is connected via a contact element with the RF module of the communication terminal.

8. Antenna according to one of the previous claims, **characterized in that** one or more direct electrical connections are provided between one or more antenna structures on different layers.

9. Antenna according to one of the previous claims, **characterized in that** the antenna is integrated into the RF module of the communication terminal.

## Revendications

1. Antenne pour terminaux de radiocommunication, constituée de structures d'antenne qui sont respectivement formées par un circuit conducteur présentant une forme quelconque et se trouvant sur différentes couches d'une plaque à circuit imprimé à plusieurs couches, **caractérisée en ce que** sur chaque couche de la plaque à circuit imprimé à plusieurs couches, une structure d'antenne de forme différente est appliquée pour la formation d'une antenne multibande.

2. Antenne selon la revendication 1, **caractérisée en ce que** la plaque à circuit imprimé à plusieurs couches est constituée d'une ou de plusieurs plaques à circuit imprimé à plusieurs couches,une plaque particulière à circuit imprimé présentant au moins trois couches.

3. Antenne selon l'une quelconque des revendications 1 ou 2, **caractérisée en ce que** les couches particulières ont une position quelconque par rapport aux autres.

4. Antenne selon l'une quelconque des revendications 1 à 3, **caractérisée en ce que** les circuits particuliers conducteurs formant la structure d'antenne présentent une épaisseur différente.

5. Antenne selon l'une quelconque des revendications 1 à 4, **caractérisée en ce que** un ou plusieurs circuits conducteurs se trouvent respectivement sur les couches particulières.

6. Antenne selon l'une quelconque des revendications précédentes, **caractérisée en ce que** les circuits conducteurs particuliers commencent à un ou plusieurs points prédéfinis et se terminent dans le même plan à un ou plusieurs points prédéfinis .

7. Antenne selon l'une quelconque des revendications précédentes, **caractérisée en ce que** une ou plusieurs des structures d'antenne présentent un point d'alimentation qui est raccordé au sous-groupe HF du terminal de communication par l'intermédiaire d'un élément de contact.

8. Antenne selon l'une quelconque des revendications précédentes, **caractérisée en ce que** une ou plusieurs connexions électriques directes sont prévues sur différentes couches entre une ou plusieurs structures d'antenne.

9. Antenne selon l'une quelconque des revendications précédentes, **caractérisée en ce que** l'antenne est intégrée dans le sous-groupe HF du terminal de communication.
